# EUROPÄISCHE PATENTSCHRIFT

(11) **EP 2 069 700 B1**
(45) Veröffentlichungstag und Bekanntmachung des Hinweises auf die Patenterteilung: **05.06.2013**
(21) Anmeldenummer: 07817443.0
(22) Anmeldetag: 25.08.2007
(51) Int. Cl.: F26B 13/08

(54) **HOTFLUE MIT MITTELN ZUM VERMEIDEN EINER FALTENBILDUNG**
HOT FLUE WITH MEANS FOR AVOIDING CREASING
SÉCHOIR À AIR CHAUD (HOT FLUE) AVEC DES MOYENS POUR ÉVITER LA FORMATION DE PLIS

(30) Priorität: 05.10.2006 DE 102006047053
(43) Veröffentlichungstag der Anmeldung: 17.06.2009
(73) Patentinhaber: A. Monforts Textilmaschinen GmbH & Co. KG., 41061 Mönchengladbach (DE)
(72) Erfinder: BAUM, Gottfried, 41812 Erkelenz (DE)
(74) Vertreter: Frese, Beate
(86) Internationale Anmeldenummer: PCT/DE2007/001517
(87) Internationale Veröffentlichungsnummer: WO 2008/040272

(56) Entgegenhaltungen:
- EP-A- 0 605 776
- WO-A-91/18817
- DE-A1- 2 053 265
- DE-C- 726 171
- FR-A- 1 199 945
- US-A- 2 501 537
- US-A- 2 780 878
- US-A- 3 669 375

## Beschreibung

Die Erfindung betrifft eine Hotflue mit Mitteln zum Vermeiden einer Faltenbildung in einer ausgebreitet und in Schleifenform - über zwei vertikal übereinander angeordnete Walzenserien, nämlich einer oberen und einer unteren Walzenserie - geleiteten textilen Stoffbahn, wobei jede Watzenserie aus in einem Walzentisch horizontal und parallel zueinander angeordneten Leitwalzen besteht und wobei Blasdüsen in die Stoffbahnschleifen gerichtet sind.

In US-A-25 01 537 wird eine Trockenmaschine beschrieben, in der eine Stoffbahn von unten nach oben in einen Heißluftschacht eingeführt, innerhalb des Schachts über eine höhenverstellbare Umlenkwalze geleitet und von dort aus wieder nach unten aus dem Schacht heraus gezogen wird. Im Bekannten soll bei konstanten Werten von Transportgeschwindigkeit der Stoffbahn und Temperatur des Heißluftschachts die auf die Stoffbahn wirkende Trocknungsleistung an den - z. B. von Gewicht oder Feuchte der Bahn abhängigen - Trocknungsbedarf der Stoffbahn angepasst werden. Zu diesem Zweck wird der momentane Stoffbahninhalt des Schachts durch Anheben oder Absenken der Umlenkwalze verändert. Es handelt sich im Stand der Technik aber nicht um eine Hotflue; im Bekannten ist das für die Hotflue typische Problem der Faltenbildung also gar nicht relevant.

Eine in DE 33 363 28 C2 beschriebene Hotflue umfasst eine obere Serie und eine untere Serie von Leitwalzen, die parallel zueinander und horizontal also parallel zueinander in einem im wesentlichen geschlossenen Hotflue-Gehäuse gelagert werden. Innerhalb des Gehäuses befinden sich im unteren Bereich und im oberen Bereich Serien von unteren bzw. oberen Leitwalzen, über die die Stoffbahn in annähernd senkrechten Schleifen mäanderförmig zu leiten ist. Außerdem werden innerhalb des Gehäuses parallel zu den Leitwalzen angeordnete Blasdüsenreihen vorgesehen, mit deren Hilfe gasförmiges Behandlungsmittel, insbesondere heiße Luft, auf die Stoffbahn und in die aufgespannten Stoffbahnschleifen zu blasen ist. Die Blasdüsen sitzen jeweils an Blaskästen, die an ein Versorgungssystem - kurz: Druckgaskanal oder -schacht - angeschlossen sind. Im allgemeinen wird das Behandlungsmittel im Kreislauf durch die Maschine geleitet.

In der deutschen Patentanmeldung F 13 348 VII/8b wird eine Heißlufttrockenmaschine nach Art einer Hotflue beschrieben, in der die Hotflueschleifenlänge zwecks Veränderung des Warenvorrats in der Kammer veränderbar ist. In DE 72 61 71 C wird eine Hotflue offenbart, bei der nicht nur die Unterwalzen gegen die Oberwalzen sondern auch die Oberwalzen gegen die Unterwalzen bewegbar sind. Auch in diesem Fall dient die Veränderung des Warenvorrats in der jeweiligen Behandlungskammer dazu, die Behandlungszeit innerhalb der Kammer zu verändern, ohne die Durchlaufgeschwindigkeit insgesamt zu erhöhen oder zu vermindern.

Die Stoffbahn soll faltenfrei durch die Hotflue laufen. Aus diesem Grund wird die Stoffbahn (in ihrer Längsrichtung) mit einer jeweils der Stabilität des Bahnmaterials angemessenen Längsspannung durch die Maschine (Hotflue) gezogen. Diese Längsspannung reicht in der Regel aus, die Leitwalzen durch Friktion mitzudrehen. Häufig werden jedoch für einen Teil oder für alle Leitwalzen Hilfsantriebe vorgesehen. Die Leitwalzen haben in der Regel eine freitragende Länge von 1 bis 3 m. Je größer der Abstand ( z. B. 1 bis 3 m) zwischen unterer und oberer Walzenserie ist, um so größer wird der Inhalt der einzelnen Hotflue und damit deren Trocknungsleistung bzw. Produktionsgeschwindigkeit.

Da die Behandlung in einer Hotflue zu den letzten Veredelungsstufen textiler Stoffbahnen gehört, wird es häufig als wesentlich angesehen, dass die Stoffbahn faltenfrei, das heißt ohne Längsfalten, durch die Maschine läuft. Bei manchen Waren genügt es, zum Verhindern der Faltenbildung die auf die Stoffbahn wirkende Zugspannung mehr oder weniger hoch einzustellen. Bei dicht geschlagenen Geweben z. B. bei Inlett, werden zum Verhindern einer Faltenbildung relativ hohe Längsspannungen gebraucht. Bei der entsprechend hohen Kraftwirkung können sich die - zum Erzielen einer erwünschten Leichtgängigkeit - relativ dünnwandigen Leitwalzen durchbiegen. Die Durchbiegung kann dazu führen, dass die Stoffbahn in Richtung auf die Walzenmitten zusammen läuft und Längsfalten erhält. Um diesem Problem entgegen zu wirken, ist in DE 102 04 365 A1 bereits vorgeschlagen worden, der Stoffbahn zwischen einer oberen und einer unteren Leitwalze eine Ausbreitwalze zuzuordnen. Außerdem ist versucht worden, der Faltenbildung durch Bombierung eines Teils oder aller Leitwalzen zu begegnen. Trotzdem lässt sich eine Faltenbildung bei sehr empfindlicher Ware nicht immer vollständig verhindern.

Der Erfindung liegt die Aufgabe zugrunde, eine Hotflue zu schaffen, die es auch bei einschlägig empfindlicher Textilware möglich macht, die textile Stoffbahn faltenfrei durch die Maschine zu transportieren. Die erfindungsgemäße Lösung wird im Patentanspruch beschrieben.

Ein Merkmal der erfindungsgemäßen Lösung besteht darin, dass der gegenseitige Abstand zwischen der unteren und der oberen Walzenserie bei Neigung der Stoffbahn zu Faltenbildung vermindert wird. Mit anderen Worten: Um ein universell einsetzbares Gerät zu schaffen, das eine möglichst hohe Produktionsgeschwindigkeit und/oder bei extrem zu Faltenbildung neigender Ware einen faltenfreien Durchlauf gewährleistet, wird vorgeschlagen, den Abstand der vertikal übereinander liegenden Walzenserien so einstellbar zu machen, dass den Wünschen nach Produktionsgeschwindigkeit und Faltenverhinderung zugleich Rechnung zu tragen ist. Bei geringerem Walzenabstand wird dann auf Kosten der Produktionsgeschwindigkeit (Trocknungsleistung) auch eine sehr empfindliche Ware faltenfrei durch die Maschine geführt. Wenn es - bei weniger empfindlicher Ware - auf eine hohe Trocknungsleistung ankommt, kann jedoch der Walzenabstand (die Schleifenlänge) vergrößert werden. Die Erfindung ermöglicht also einen bei Berücksichtigung von Warenqualität einerseits und Maschinenleistung andererseits optimalen Betrieb der Hotflue.

Um zu erreichen, dass bei der Auf- und Abbewegung des einen Walzentisches dessen Blasdüsen immer gleich mit Behandlungsgas versorgt werden, wird im Rahmen der Erfindung vorgesehen, die zugehörigen Blaskästen an einen (räumlich festen) Druckgasschacht anzuschließen, wobei die Verbindung zwischen Druckgasschacht und Blaskasten (bzw. die dem jeweiligen Blaskasten zugewendete Öffnung des Druckgasschachts) bei Verstellung der relative Höhe des jeweiligen Walzentisches mitwandert. Bei stufenweiser Veränderung wird jeder Stufe eine Klappe zugeordnet, die geöffnet wird, wenn ein Blaskasten deren Position (Position der Klappe) erreicht, und geschlossen gehalten wird, wo der Blaskasten gerade nicht ist.

Für die praktische Handhabung mit stufenweise veränderbarem Abstand zwischen oberer und unterer Walzenserie ist es vorteilhaft, wenn dem jeweils anzuhebenden oder abzusenkenden Walzentisch Anschläge zum Einstellen vorgegebener Stufen zugeordnet sind.

Anhand der schematischen Darstellung eines Ausführungsbeispiels mit stufenweise verstellbarem Walzentisch werden Einzelheiten der Erfindung erläutert.

Die beiliegende Zeichnung zeigt einen Schnitt quer zur Längsrichtung der einzelnen Leitwalzen durch eine Hotflue. Die beiden Walzenserien 1 und 2 werden in je einem Walzentisch 3 bzw. 4 gelagert. Jeder Walzenserie wird eine Anordnung von Blaskästen 5 bzw. 6 mit Blasdüsen 7 und 8 zugeordnet. Die Blasdüsen 7 bzw. 8 können sich als Schlitze oder Lochreihen parallel zu den einzelnen Walzen 9 bzw. 10 erstrecken und jeweils in den Zwischenraum zwischen zwei Walzen gerichtet sein. Die Blaskästen 5 bzw. 6 werden aus einem insgesamt mit 11 bezeichneten Druckluftschacht jeweils über einen (in der Höhenlage des jeweiligen Walzentisches 4 zu aktivierenden) Luftdurchlass 12 versorgt. Die zu behandelnde Stoffbahn 13 läuft gemäß Zeichnung in Form der dargestellten Schleifen 14 abwechselnd über die obere Walzenserie 1 und die untere Walzenserie 2, derart dass die Düsen 7 bzw. 8 zwischen je zwei benachbarten Walzen 9 bzw. 10 in die dazwischen aufgespannten Stoffbahnschleifen 14 blasen können.

Im Ausführungsbeispiel mit stufenweise verstellbarem Walzentisch 4 werden für die untere Walzenserie 2 die vier zum Teil gestrichelt dargestellten Positionen I bis IV relativ zur oberen Walzenserie 1 vorgesehen. Die unterste Position ist mit durchgezogenen Linien gezeichnet. Zum Anheben oder Absenken des unteren Walzentisches 4 gemäß Zeichnung können Spindelantriebe vorgesehen werden. Die Verbindung zwischen Druckluftschacht 11 und dem jeweiligen (beweglichen) Blaskasten 6 in dessen Positionen I bis IV kann jeweils über ein Anschlussstück 15 erfolgen. Beim Positionieren eines Blaskasten 6 am jeweiligen Anschlussstück 15 kann sich dieses automatisch öffnen, sonst soll es aber verschlossen bleiben bzw. beim Wegbewegen eines Blaskasten automatisch verschlossen werden. Zu diesem Zweck können an den Anschlussstücken 15 Klappen 16 vorgesehen werden, die beim Positionieren des Blaskasten 6 geöffnet bzw. geschlossen werden. Jeder Stufen-Postion der Walzenserie 2 kann ein, gegebenenfalls ausrückbarer, Anschlag 17, z. B. für den Walzentisch 4, zugeordnet werden.

### Bezugszeichenliste:

| | |
|---|---|
| 1, 2 = | Walzenserie |
| 3, 4 = | Walzentisch |
| 5, 6 = | Blaskasten |
| 7,8 = | Blasdüsen |
| 9, 10 = | Walzen |
| 11 = | Druckluftschacht |
| 12 = | Luftdurchlass |
| 13 = | Stoffbahn |
| 14 = | Schleifen |
| 15 = | Anschlussstück |
| 16 = | Klappe |
| 17 = | Anschlag |
| | |
| I bis IV = | Position von 2 |

## Patentansprüche

1. Hotflue mit Mitteln zum Vermeiden einer Faltenbildung in einer ausgebreitet und in Schleifenform - über zwei vertikal übereinander positionierten Walzenserien (1, 2), nämlich einer oberen und einer unteren Walzenserie - geleiteten textilen Stoffbahn (13), wobei jede Walzenserie aus in einem Walzentisch (3, 4) horizontal und parallel zueinander angeordneten Leitwalzen (9, 10) besteht, und wobei Blasdüsen (7, 8) in die Stoffbahnschleifen (14) gerichtet sind, **dadurch gekennzeichnet, dass** der gegenseitige Abstand der Walzenserien (1, 2) stufenweise veränderbar ist, dass bei aus einem räumlich feststehenden Druckluftschacht (11) zu beaufschlagenden, die Blasdüsen (7,8) tragenden Blaskästen (1, 2) eine Serie von mit der jeweiligen Höhenlage des beweglichen Walzentisches (4) zu aktivierenden Luftdurchlässen (12) des Druckluftschachts (11) als Verbindung zum Blaskasten (6) vorgesehen ist und dass die für Blaskästen (5, 6) vorgesehenen Luftdurchlässe (12) des Schachts (11) an den Positionen, die nicht mit Blaskästen verbunden sind , geschlossen sind.

## Claims

1. Hot flue with means for avoiding creasing in a textile fabric web (13) guided spread out and in looped form over two rows of rollers (1, 2) positioned vertically above one another, namely an upper and a lower row of rollers, wherein each row of rollers consists of guide rollers (9, 10) arranged horizontally and parallel to one another in a roller table (3, 4), and wherein blowing nozzles (7, 8) are directed into the loops of the fabric web (14), **characterised in that** the mutual spacing between the rows of rollers (1, 2) can be varied incrementally, **in that** with blow boxes (1, 2) which support the blowing nozzles (7, 8) and are to be pressurised from a spatially fixed compressed air shaft (11) a series of air passages (12) of the compressed air shaft (11) to be activated by the respective height position of the movable roller table (4) is provided as a connection to the blow box (6) and **in that** the air passages (12) of the shaft (11) provided for blow boxes (5, 6) are closed at positions which are not connected to blow boxes.

## Revendications

1. Séchoir à air chaud avec des moyens pour éviter la formation de plis dans une bande de tissu (13) textile guidée de manière déployée et sous forme de boucle, sur deux séries de rouleaux (1, 2) superposés verticalement, à savoir une série de rouleaux supérieurs et une série de rouleaux inférieurs, chaque série de rouleaux se composant de rouleaux-guides (9, 10) disposés horizontalement dans une table à rouleaux (3, 4) et parallèlement les uns aux autres, et des buses de soufflage (7, 8) étant dirigées dans les boucles de la bande de tissu (14), **caractérisé en ce que** la distance mutuelle entre les séries de rouleaux (1, 2) est progressivement modifiable, **en ce que** pour des caissons de soufflage (1, 2) portant les buses de soufflage (7, 8), à alimenter à partir d'un puits d'air comprimé (11) fixe dans l'espace, une série de passages d'air (12) à activer avec la position verticale respective de la table à rouleaux (4) mobile du puits à air comprimé (11) est prévue pour servir de liaison avec le caisson de soufflage (6) et **en ce que** les passages d'air (12) prévus pour des caissons de soufflage (5, 6) du puits (11) sont fermés aux positions qui ne sont pas reliées aux caissons de soufflage.
